# FASCICULE DE BREVET EUROPEEN

(11) **EP 0 441 928 B1**
(45) Date de publication et mention de la délivrance du brevet: **22.07.1992**
(21) Numéro de dépôt: 90912617.9
(22) Date de dépôt: 04.09.1990
(51) Int. Cl.: E06B 3/54

(54) **PANNEAU DE FACADE A CHASSIS METALLIQUE ET FACADE REVETUE D'UN TEL PANNEAU**
FASSADENPANEEL MIT METALLGESTELL UND BEKLEIDETER FASSADE
METAL FRAMED FRONTAGE PANEL AND FRONTAGE LINED WITH SAME

(30) Priorité: 04.09.1989 FR 8911686; 04.09.1989 FR 8911687
(43) Date de publication de la demande: 21.08.1991
(73) Titulaire: FELIX, André, CH-1010 Lausanne (CH); FELIX, Laurent, CH-1082 Corseaux (CH)
(72) Inventeur: FELIX, André, CH-1010 Lausanne (CH); FELIX, Laurent, CH-1082 Corseaux (CH)
(74) Mandataire: Nithardt, Roland
(86) Numéro de dépôt international: CH9000206
(87) Numéro de publication internationale: WO9103617

(56) Documents cités:
- FR-A- 2 619 587

## Description

La présente invention concerne un panneau de revêtement ou de fenêtre destiné à former un élément préfabriqué de la surface extérieure d'une façade d'un bâtiment et comportant au moins une plaque extérieure rectangulaire, notamment en verre, en pierre, en fibrociment, en matière synthétique ou similaire, et un châssis métallique portant ladite plaque extérieure et pourvu de moyens pour sa fixation à une structure de façade ou à une fenêtre, ce châssis comportant des rebords métalliques accrochés à au moins deux bords opposés de la plaque extérieure.

L'invention concerne également une façade de bâtiment revêtue de panneaux de ce genre.

Pour revêtir les façades, on utilise de plus en plus des plaques de verre ou des plaques minces en pierre ou en d'autres matériaux similaires tels que le fibrociment, afin de mettre à profit les propriétés esthétiques et techniques de ces matériaux, en particulier leurs propriétés thermiques et phoniques, leur durabilité et leur facilité de nettoyage. En vue d'un résultat optimal aussi bien au point de vue technique qu'esthétique, il est souhaitable que les intervalles entre les plaques soient aussi réduits que possible.

Une solution connue consiste à fixer, sur une structure de la façade, des panneaux préfabriqués ayant un châssis métallique sur lequel est collée la plaque extérieure. Ces panneaux à plaque collée présentent toutefois différents inconvénients dus à la fragilité des bords des plaques, à l'incertitude de la tenue à long terme du collage, ainsi qu'à la difficulté de remplacer une plaque après une détérioration éventuelle. C'est pourquoi on tend à abandonner une telle solution au profit des panneaux ayant un châssis pourvu de rebords qui s'accrochent d'une manière sûre aux bords de la plaque. Par exemple, la demande de brevet GB-A-2 155 981 décrit des panneaux vitrés préfabriqués, pourvus d'un châssis métallique entourant la plaque extérieure et ayant un rebord à angle droit qui s'étend devant la surface extérieure des vitres. Ce rebord est visible, il rompt l'unité d'apparence de la façade et il peut présenter un reflet gênant. En outre il gêne le nettoyage de la surface extérieure des plaques.

Afin de réduire ces inconvénients, la demande de brevet FR-A-2 619 587 propose un type de panneau dans lequel les bords de la plaque extérieure ont un biseau du côté de l'extérieur du bâtiment. Le châssis métallique comporte au-moins une paire d'éléments de support, pourvus de rebords et disposés sur deux bords opposés de la plaque extérieure. le rebord métallique du châssis ne recouvre la plaque que devant ce biseau, de sorte qu'il ne forme aucune saillie par rapport à la surface extérieure plane de cette plaque. Cependant ce rebord métallique, dont la taille ne peut être réduite outre mesure puisque c'est lui qui tient la plaque, reste visible de l'extérieur. De plus, comme le châssis est généralement en métal léger, il subit des dilatations thermiques dont l'amplitude est un multiple de celle des dilatations de la plaque. C'est pourquoi il faut interposer, entre chaque rebord et la plaque, un profilé en élastomère qui permet d'absorber les différences de dilatation mais qui augmente l'épaisseur de la partie visible du châssis.

Le brevet autrichien AT-B-379 186 décrit un revêtement de façade formée de plaques de verre pouvant avoir deux bords verticaux libres, mais il ne s'agit pas de panneaux préfabriqués ayant leur propre châssis. les plaques sont supportées par des profilés horizontaux qui sont prélablement fixés à la façade et qui ont des rebords obliques opposés, de sorte que chaque plaque peut être insérée par coulissement horizontal entre deux profilés opposés, puis scellée sur eux au moyen d'une masse élastique.

La présente invention a pour but d'éviter les inconvénients de l'art antérieur en perfectionnant un panneau du type indiqué en préambule, pour réduire autant que possible les parties visibles du châssis, de manière à permettre de réaliser aisément une façade sur laquelle on ne voit pratiquement que les plaques extérieures des panneaux. Un but secondaire consiste à agencer le châssis de manière à réduire les dilatations différentielles entre lui et la plaque.

Dans ce but, le panneau selon l'invention est caractérisé en ce que le châssis métallique comporte des éléments de traction reliant les deux éléments de support de chaque paire d'éléments de support de manière à les tirer l'un vers l'autre et à serrer la plaque extérieure entre lesdits rebords.

De façon avantageuse, chacun des éléments de traction peut comporter une tringle en acier qui peut avoir des extrémités filetées disposées à travers des trous transversaux desdits éléments de support et pourvues d'écrous de serrage. Dans une autre exécution, lesdits éléments de traction peuvent comporter au moins un câble en acier.

Dans une première forme de réalisation avantageuse, les éléments de support d'un panneau comprennent deux profilés métalliques, disposés le long de deux premiers bords opposés de la plaque extérieure, et au moins deux éléments de traction disposés parallèlement aux deux autres bords de la plaque extérieure, ces deux autres bords étant libres de tout élément de châssis en dehors de la zone des angles de la plaque. Chacun des éléments de support peut comporter, à au moins une extrémité dudit profilé, un arrêt transversal appuyé contre le bord de la plaque qui est perpendiculaire audit profilé.

Dans une autre forme de réalisation, les éléments de support d'un panneau comprennent,quatre pièces d'angle reliées deux à deux par les éléments de traction et ayant chacune deux desdits rebords, perpendiculaires l'un à l'autre, pour s'accrocher à un angle de la plaque extérieure, et les quatre bords de ladite plaque sont libres de tout élément de châssis entre les pièces d'angle.

Ladite plaque extérieure peut être la vitre extérieure d'un double vitrage isolant, tel que celui d'une fenêtre.

Ladite plaque extérieure peut être en verre feuilleté.

Dans une forme de réalisation particulière, l'un des éléments de ladite paire d'éléments de support est pourvu de charnières agencées pour supporter le panneau et lui permettre de pivoter, l'autre élément de la paire étant pourvu de moyens de verrouillage pour bloquer sélectivement le pivotement du panneau.

Selon un autre aspect, l'invention concerne une façade de bâtiment comportant une structure de façade et un revêtement extérieur comprenant des panneaux tels que définis ci-dessus, qui sont montés sur cette structure.

De préférence, lesdits éléments de support du châssis métallique d'un panneau sont accrochés par leurs rebords au moins aux deux bords verticaux opposés de la plaque extérieure du panneau et sont reliés par des éléments de traction disposés horizontalement, les bords horizontaux de ladite plaque étant libres de tout élément de châssis en dehors de la zone des angles de la plaque.

Suivant un mode de fixation particulièrement simple, lesdits moyens pour la fixation d'un panneau comprennent des supports fixés à ladite structure et pourvus de crochets dirigés vers le haut, dans lesquels sont engagés les éléments de traction du châssis du panneau.

Dans une forme de réalisation préférée, ladite structure comporte une paroi pourvue d'au moins une fenêtre, ledit revêtement extérieur est composé de panneaux à plaques de verre, et ces plaques forment un écran vertical s'étendant devant ladite paroi et la fenêtre, à distance de celles-ci, de façon à ménager un intervalle de ventilation entre elles et l'écran.

Dans une première forme de réalisation particulière de la façade, ladite fenêtre comporte un cadre dormant et un châssis ouvrant à axe de pivotement vertical, et l'un des panneaux du revêtement extérieur, situé devant la fenêtre, est supporté par le châssis ouvrant de la fenêtre de manière à pouvoir pivoter avec lui vers l'intérieur du bâtiment. De préférence, l'un desdits éléments de support du châssis dudit panneau est pourvu de charnières à axe vertical, les moyens pour la fixation du panneau comportent des pattes métalliques supportant lesdites charnières et fixées au châssis ouvrant de la fenêtre et dans la zone desdites charnières, le panneau s'étend devant le cadre dormant de la fenêtre de manière à le masquer. Lesdites pattes métalliques peuvent être coudées de façon à ménager, entre la fenêtre et le panneau, un intervalle formant un logement pour un store.

Dans une seconde forme de réalisation particulière, l'un des panneaux du revêtement extérieur, situé devant la fenêtre, est monté sur ladite structure de manière mobile par rapport à des panneaux adjacents situés au-dessous et au-dessus de lui, ce panneau étant mobile entre une première position où sa plaque de verre se trouve dans un même plan vertical que celles des panneaux adjacents, et au moins une seconde position où au moins le bord inférieur de ladite plaque est éloigné dudit plan vertical et laisse un passage pour l'air entre l'intervalle de ventilation et l'air extérieur, ledit panneau étant couplé à un moyen de commande manuel ou motorisé. Le panneau mobile peut être mobile dans la direction horizontale, perpendiculaire à la façade, en restant parallèle à lui-même. Ledit panneau mobile peut être couplé à un élément mobile d'un déflecteur disposé le long d'un bord inférieur de la fenêtre, de sorte que, dans ladite seconde position du panneau mobile, le déflecteur s'étend au-dessus de l'intervalle de ventilation de façon à dévier vers l'extérieur un courant d'air montant dans ledit intervalle.

La présente invention et ses avantages apparaîtront mieux dans la description suivante de différents exemples de réalisation, en référence aux dessins annexés, dans lesquels :
la fig. 1 représente en élévation une portion de façade revêtue extérieurement de panneaux selon une première forme de réalisation de l'invention,
la fig. 2 est une vue en élévation de la face intérieure d'un panneau de revêtement de la façade de la fig. 1,
la fig. 3 est une vue en coupe horizontale suivant la ligne III-III de la fig. 1,
la fig. 4 est une vue en coupe verticale suivant la ligne IV-IV des fig. 1 et 3,
la fig. 5 est une vue analogue à la fig. 1 et montre une autre forme de réalisation de panneaux selon l'invention,
la fig. 6 est une vue schématique en coupe verticale suivant la ligne VI-VI de la fig. 5,
la fig. 7 est une vue en coupe horizontale suivant la ligne VII-VII de la fig. 5,
la fig. 8 représente l'objet de la fig. 7, dans une position d'ouverture d'une fenêtre,
la fig. 9 est une vue en coupe transversale d'un bord d'un panneau, dans une autre forme de réalisation,
les fig. 10 et 11 sont des vues schématiques en coupe verticale représentant une autre forme de réalisation de l'invention, dans laquelle un panneau vitré de revêtement est mobile entre deux positions représentées respectivement par ces figures,
la fig. 12 est une vue agrandie en coupe verticale représentant plus en détail une partie de la fig. 10,
la fig. 13 est une vue de détail en coupe horizontale dans la zone d'un bord vertical du panneau mobile illustré par les fig. 10 à 12,
les fig. 14 et 15 sont des vues en coupe verticale suivant les lignes XIV-XIV et XV-XV de la fig. 13,
la fig. 16 est une vue schématique en élevation de la face intérieure d'un autre panneau de revêtement de façade selon l'invention, ayant un châssis formé de quatre pièces d'angle reliées par des tringles,
la fig. 17 représente l'une des pièces d'angle en perspective,
la fig. 18 est une vue en coupe horizontale d'un angle du panneau de la fig. 16,
la fig. 19 est une vue schématique illustrant un mode de fixation du panneau de la fig. 16, et
les fig. 20 et 21 sont des vues analogues à la fig. 16 et représentent deux autres formes de réalisation du châssis du panneau.

La fig. 1 montre l'aspect extérieur d'une façade revêtue de plaques opaques, de préférence en fibrociment coloré, au moyen de panneaux préfabriqués 1 qui sont montés devant des parties opaques de la façade, la façade étant ventilée derrière ces panneaux. Les panneaux 1 sont séparés par des intervalles horizontaux 4 et verticaux 5 formant des joints creux que l'on ne voit que sous la forme de minces lignes sombres dès qu'on s'éloigne de quelques mètres de la façade. La surface extérieure de chaque panneau est dans le même plan que celle des panneaux adjacents. Les dimensions des panneaux ne sont pas critiques dans la présente invention. En particulier, la hauteur des panneaux peut correspondre, selon les cas, à la hauteur d'une fenêtre, à celle d'un contre-coeur ou à celle d'un étage entier.

La fig. 2 montre la construction de principe d'un panneau 1, comprenant une plaque extérieure plane 10 en fibrociment et un châssis métallique 11 appliqué contre le dos de la plaque 10. Le châssis 11 se compose de deux éléments parallèles de support 12, constitués par des profilés en métal léger disposés le long des deux bords verticaux de la plaque 10 et pourvus de rebords accrochés à ces bords, et de deux tringles horizontales 13 en acier, formant des éléments de traction qui tirent l'un vers l'autre les éléments de support 12 de façon à serrer entre eux la plaque 10. De cette manière, le châssis 11 laisse libres les bords horizontaux 14 et 15 de la plaque 10.

Dans les fig. 3 et 4, on voit plus en détail la construction des panneaux 1 et comment le revêtement qu'ils forment est fixé sur une structure de façade comprenant un mur 16 revêtu d'une isolation thermique 16a, des profilés métalliques horizontaux 17 fixés à ce mur, et des profilés métalliques verticaux 18 fixés aux profilés 17 au moyen d'équerres 19. Dans chaque panneau 1, une bande en élastomère 21 est interposée entre la plaque 10 et chaque profilé 12. Ce profilé est pourvu d'un rebord oblique 22 s'appuyant, par l'intermédiaire de la bande 21, contre le bord vertical correspondant 23 de la plaque 10, qui est taillé en biseau de façon que la plaque ne puisse pas s'échapper vers l'avant, tout en permettant que le rebord 22 ne dépasse pas le plan de la surface extérieure 24 de la plaque 10. Le profilé 12 présente deux ailes parallèles 25 et 26 du côté de la structure de la façade. Les tringles 13 passent à travers des trous ménagés dans les ailes 25 et 26. Chacune de leurs extrémités 27 est filetée et porte un écrou autobloquant 28 s'appuyant contre l'aile 25, de préférence par l'intermédiaire de rondelles élastiques 29. Les écrous 28 sont serrés avec une force prédéfinie qui comprime la plaque 10 entre les deux rebords opposés 22. Avec ce montage 22, la plaque 10 peut être maintenue dans le châssis uniquement par friction. Cependant, dans cet exemple, l'extrémité inférieure de chaque profilé de support 12 est équipée d'un arrêt en équerre 30 ayant une aile horizontale engagée sous le bord inférieur 14 de la plaque 10 et une aile verticale logée entre le profilé 12 et la plaque 10 et pourvue d'une goupille horizontale 32 engagée dans un trou du profilé 12. Cette construction simple du châssis métallique 11 permet de se passer des éléments profilés habituels recouvrant les bords horizontaux la et 15 des plaques extérieures 10. Ces deux bords n'ont pas besoin d'être taillés en biseau et ils peuvent être dépourvus de tout élément apparent en métal, en matière synthétique ou autre, le long des intervalles horizontaux 4. Le long des intervalles verticaux 5, seuls les petits rebords obliques 22 du châssis sont apparents.

Pour porter les panneaux de revêtement 1, des supports métalliques 33 sont fixés de manière connue, dans des positions réglables le long des profilés verticaux 18. Chaque support 33 comporte, selon sa position dans la façade, un ou deux crochets 34 dirigés vers le haut. Chaque tringle horizontale 13 des panneaux 1 est simplement engagée de haut en bas dans deux crochets 34, dont chacun est inséré entre les ailes 25 et 26 du profilé 12 correspondant.

A part les avantages esthétiques mentionnés ci-dessus, il faut noter que cette construction du châssis métallique 11 permet de serrer élastiquement la plaque 10 dans le châssis grâce à l'élasticité du profilé en élastomère 21 et des rondelles 29, ce qui évite tout jeu ultérieur entre le châssis et la plaque, ainsi que tout problème de dilatations thermiques différentielles entre le châssis et la plaque. De plus, le mode de montage décrit est extrêmement simple et permet en outre un remplacement aisé d'une plaque endommagée, puisqu'il suffit de décrocher le panneau correspondant et de desserrer les écrous 28 pour ôter la plaque 10 du châssis et la remplacer par une nouvelle.

Dans une autre forme de réalisation illustrée par les fig. 5 à 8, un revêtement ou écran de plaques de verre est formé sur une façade de bâtiment par des panneaux de revêtement 61 et 62. Comme le montrent les fig. 5 et 6, chacun des panneaux 62 est monté devant une fenêtre 63 représentée en traits interrompus sur la fig. 5, tandis que les panneaux 61 sont montés devant des parties opaques 64 de la façade. Vus de l'extérieur, les panneaux 61 et 62 sont séparés- par des intervalles horizontaux 65 et verticaux 66 comparables aux intervalles 4 et 5 décrits plus haut. Les intervalles horizontaux 65 sont délimités uniquement par les plaques de verre, et non par des rebords des châssis des panneaux.

Comme on le voit aux fig. 7 et 8, chaque panneau 62 comporte une plaque extérieure de revêtement 70 en verre, fixée sur un châssis métallique 71 formé essentiellement par deux montants profilés parallèles 72 et 73 en métal léger, ayant chacun un rebord oblique 74 s'étendant devant un biseau 75 d'un bord vertical de la plaque 70, et par au moins deux tringles horizontales réglables 76 reliant les deux montants 72. Les tringles 76 sont en acier inoxydable et ont des extrémités filetées 77 qui passent à travers des trous transversaux des montants 72 et sur lesquelles sont vissés des écrous 78 permettant de créer, dans les tringles 76, une traction permanente qui assure un serrage de la plaque 70 entre les rebords 74 des deux montants opposés 72 et 73. Sur le dessin, on voit que chaque montant 72, 73 a une face plate 79 s'appuyant contre le dos de la plaque 70. Un joint mince en caoutchouc synthétique 80 est interposé entre la plaque 70 et le montant profilé 72, 73, le long de la face 79 et du rebord 74.

Les deux bords horizontaux de la plaque 70 n'ont pas besoin d'être taillés en biseau et ils peuvent être dépourvus de tout élément de châssis apparent. Bien entendu, les panneaux 61 peuvent avoir des châssis métalliques conçus de la même manière, si bien que l'intervalle horizontal 65 séparant les plaques de verre de deux panneaux superposés 61, 62 est libre de tout organe de fixation et peut être à la fois très étroit et très peu visible. La construction simple du châssis métallique 71 résout aussi tous les problèmes de dilatation et de tolérances dans la fabrication des panneaux, ce qui permet notamment d'utiliser en toute sécurité des verres biseautés. On notera qu'avec un système de châssis métallique analogue, on pourrait fixer les plaques de revêtement par serrage entre des rebords le long de leurs bords horizontaux, et leurs bords verticaux seraient alors dépourvus d'organes de fixation et de tout élément métallique.

Dans cet exemple, comme le montrent en particulier les fig. 6 et 7, chaque panneau de revêtement 62 est monté sur un châssis ouvrant 82 de la fenêtre 63, et non pas sur le cadre dormant 83 supportant le châssis 82 par l'intermédiaire de charnières 84 qui sont à axe vertical dans le cas présent. En fait, le montant 72 du panneau 62 est monté de manière articulée, par des charnières 85, sur au moins deux pattes métalliques 86 fixées au châssis 82 de la fenêtre, tandis que le montant 73 est supporté par deux autres pattes métalliques 87 fixées au montant opposé du châssis 82. Le montant 73 est verrouillé sur les pattes 87 au moyen de goupilles coulissantes 88, que l'on peut déplacer en repoussant un ressort de rappel (non représenté) pour décrocher le panneau 62 et lui permettre de pivoter sur les charnières 85 lorsque l'on doit l'écarter de la fenêtre 63 pour des opérations d'entretien. Comme le montre la fig. 7, cela permet notamment au personnel d'entretien d'accéder au panneau 62 à partir de l'intérieur du bâtiment, en ouvrant la fenêtre 63 au moyen d'une poignée 89, puis en faisant pivoter le panneau 62 par rapport à la fenêtre pendant qu'il se trouve à l'intérieur. On peut ainsi nettoyer toutes les surfaces vitrées à partir de l'intérieur du bâtiment, y compris les deux faces de la plaque de verre extérieure 70.

Dans la fig. 7 on remarque que les pattes 86 sont suffisamment longues pour que le montant 72 du châssis du panneau 62 recouvrant la fenêtre de droite se trouve devant le cadre dormant 83 de la fenêtre de gauche, si bien que l'intervalle vertical 66 se trouve pratiquement en face du joint vertical entre l'ouvrant et le dormant de la fenêtre de gauche. Cela permet de masquer efficacement les parties opaques 82 et 83 derrière les panneaux 62, tout en permettant au montant de droite 73 de chaque panneau de pénétrer dans le bâtiment quand on ouvre la fenêtre.

En outre, les fig. 6 et 7 montrent que les pattes 86 et 87 sont suffisamment longues, dans la direction perpendiculaire à la façade, pour ménager entre chaque panneau 62 et la fenêtre correspondante 63 un intervalle 90 assez large pour y loger un store 91, y compris ses rails latéraux de guidage 92 et son caisson d'enroulement 93. Sur les figures, on a représenté schématiquement en traits mixtes les axes 94 et 95 d'un mécanisme classique de commande du store, monté sur le châssis 82 de la fenêtre.

La fig. 9 illustre une forme de réalisation d'un panneau du même type que le panneau 62 décrit ci-dessus, mais dans lequel la plaque de verre 70 à bords verticaux biseautés est remplacée par une plaque 100 en verre feuilleté, comprenant une couche intérieure en verre 101, une couche intermédiaire en matière synthétique indéchirable 102 et une couche extérieure en verre 103. Le long des bords verticaux de la plaque 100, la couche intérieure 101 s'étend plus loin que les couches 102 et 103, créant ainsi un profil en gradins qui évite la nécessité d'un biseau toujours délicat à fabriquer. Le montant profilé 72 du châssis métallique du panneau comporte un rebord oblique approprié 104 qui s'étend devant le bord saillant 105 de la couche de verre 101, entouré par le joint de caoutchouc 80. L'extrémité du rebord 104 est garnie d'un joint souple 106 s'appliquant contre le bord perpendiculaire de la couche 103 et garantissant que le serrage créé par les écrous 78 soit transmis avant tout sur la couche 101 de la plaque de verre feuilleté. Bien entendu, le même type de plaque 100 et de rebord 104 peut être prévu dans les panneaux fixes 61 des fig. 5 et 6.

Les fig. 10 et 11 montrent schématiquement une portion d'un bâtiment comportant une structure quelconque dont on voit deux dalles d'étages 111 et 112, cette structure portant une façade ayant une ossature métallique dont on a représenté schématiquement l'un des montants verticaux 113. Sur cette ossature est fixée une paroi continue 114 comprenant notamment des fenêtres à double vitrage 115 et des panneaux isolants opaques 116 disposés entre les différents étages de fenêtres et appelés habituellement contre-coeurs. Des panneaux isolants similaires sont disposés, le cas échéant, entre des fenêtres d'un même étage. La façade est revêtue d'un écran de verre 117 formant l'habillage extérieur de la façade et s'étendant aussi bien devant les fenêtres 115 que devant les panneaux opaques 116. Cet écran se compose de panneaux fixes 118 et mobiles 119 dont chacun comporte une plaque extérieure 120 en verre teinté et/ou réfléchissant et un châssis métallique 121 disposé au dos de cette plaque. Les châssis 121 des panneaux sont montés sur les montants 113 de manière qu'il subsiste un intervalle de ventilation 122 entre les plaques de verre 120 et la paroi 114. Ainsi, l'écran de verre 117 assure un certain effet de régulation thermique sur la paroi 114, en la protégeant d'une partie du rayonnement solaire et en permettant, dans l'intervalle 122 où l'air est généralement plus chaud qu'à l'extérieur, une circulation par convection d'air entrant dans cet intervalle comme l'indique la flèche A, près d'un bord inférieur 123 de l'écran, et sortant au prochain bord supérieur de cet écran. Quand cet air réchauffé passe devant une fenêtre 115, comme c'est le cas dans la fig. 10, il a l'avantage de réchauffer la fenêtre en hiver, mais en été cela présente l'inconvénient de surchauffer la zone de la fenêtre dont le cadre dormant 124 et le châssis ouvrant 125 peuvent être métalliques et donc bons conducteurs de la chaleur. En outre, le courant d'air chaud est particulièrement désagréable en été quand on ouvre la fenêtre.

Les effets gênants mentionnés ci-dessus sont évités en grande partie grâce au panneau mobile 119 monté de préférence devant chaque fenêtre 115. Le panneau 119 est mobile horizontalement dans une direction perpendiculaire à la façade, en restant parallèle à lui-même, entre une position de fermeture, représentée à la fig. 10, et une position d'ouverture représentée à la fig. 11. Le châssis du panneau est supporté près de ses quatre angles par des bras coulissants 126 montés sur les montants 113 et commandés par un utilisateur 127 au moyen d'un bouton de commande 128. En outre, un déflecteur est formé par une plaque mobile 130 s'étendant horizontalement entre les deux bras coulissants inférieurs 126, légèrement au-dessus du niveau du bord inférieur 131 du panneau mobile, cette plaque étant couplée aux deux bras de façon à se déplacer avec le panneau. La construction sera décrite plus loin avec plus de détails.

Quand le panneau 119 est dans sa position fermée selon la fig. 10, le déflecteur 130 est au moins partiellement escamoté et laisse passer l'air entre lui et l'écran 117, de sorte que l'air tiède peut monter devant la fenêtre 115 comme d'habitude. La plaque de verre 120 du panneau mobile se trouve dans le même plan que celles des panneaux fixes adjacents 118. Un utilisateur 127 peut actionner le bouton 128 pour mettre le panneau mobile 119 dans la position ouverte de la fig. 11, par exemple s'il désire ouvrir la fenêtre 115 pour obtenir une aération quand il fait chaud. Le déflecteur 130 recouvre alors la partie de l'intervalle 122 située en dessous de la fenêtre, de sorte que le courant d'air montant dans cet intervalle est dévié vers l'extérieur. En même temps, de l'air extérieur peut s'introduire derrière le panneau 119 au-dessus du déflecteur 130 et par les côtés, pour aérer la zone de la fenêtre 115 et/ou monter dans la partie supérieure de l'intervalle de ventilation.

La fig. 12 montre plus en détail la disposition et le fonctionnement de l'élément déflecteur mobile 130. Cet élément constitue une sorte de tablette horizontale et il est formé par une tôle pliée en U, ayant un rebord arrière 132 et un rebord avant 133 qui sont dirigés vers le bas. L'élément 130 se trouve au-dessus d'un élément fixe 134 fixé au cadre dormant 124 de la fenêtre et ayant un rebord montant 135 situé entre les deux rebords 132 et 133 de l'élément mobile 130. Dans la position fermée du panneau 119, dessinée en traits continus, le rebord extérieur 133 de l'élément mobile 130 est adjacent à l'élément fixe 134 et laisse monter l'air suivant la flèche C à partir de l'intervalle 122. Dans la position ouverte du panneau 119, dessinée en traits interrompus, l'élément mobile 130 et l'élément fixe 134 sont joints par leurs rebords respectifs 132 et 135 et forment ainsi un déflecteur continu qui dévie l'air montant suivant la flèche B. L'intervalle en forme de fente 136 entre l'élément 130 et la plaque de verre 120 reste constant et peut laisser entrer de l'air extérieur dans la position ouverte.

Les fig. 13 à 15 montrent plus en détail la construction du panneau mobile 119 et d'un des bras coulissants 126 supportant la partie inférieure du panneau et l'élément mobile du déflecteur 130. Le châssis 121 du panneau est réalisé de manière analogue aux châssis 11 et 71 des exemples précédents, avec une paire de profilés verticaux 137 en métal léger, reliés par deux tringles horizontales 138 en acier inoxydable. Les tringles sont disposées au niveau du cadre de la fenêtre afin de ne pas gêner la vue. Les extrémités des profilés 137 sont fixées latéralement aux bras 126. Dans certains cas, un bras supplémentaire de guidage (non représenté) peut être prévu au milieu de la largeur de la fenêtre et fixé à la tringle 138.

Chaque bras 126 est constitué par un profilé en métal léger, engagé sur deux galets rotatifs 140 portés par un support 141 fixé au montant 113. Sur ce profilé est fixée une crémaillère horizontale 142 sur laquelle est engagé un pignon 143 porté par un arbre rotatif 144 supporté par le montant 113 par l'intermédiaire de paliers 145. L'arbre 144 s'étend jusqu'à proximité du haut du panneau 119 pour entraîner en synchronisme les deux bras 126 de cette extrémité du panneau. De même, une liaison mécanique (non représentée) peut être prévue entre les bras 126 des deux extrémités du panneau. La rotation de l'arbre 144 peut être commandée manuellement. Dans le cas présent, elle s'effectue au moyen d'un moteur électrique 146 commandé à distance au moyen du bouton 128 (fig. 11). L'élément mobile 130 du déflecteur est fixé directement sur une aile horizontale 147 du profilé formant le bras 126.

Dans une façade de ce genre, si l'écran de verre 117 comporte une pluralité de panneaux 119 mobiles horizontalement en restant parallèles à eux-mêmes et commandés en synchronisme, notamment en différents groupes de panneaux, on peut réaliser un intéressant effet d'animation visuelle de la façade. Par exemple, on peut commander des mouvements coordonnés des groupes de panneaux au moyen d'un ordinateur, en combinaison ou non avec la commande de clapets ou d'autres moyens agissant sur la ventilation de l'intervalle 122 situé derrière l'écran 117. On notera que des effets analogues, au point de vue de la ventilation ou de l'animation de façade, peuvent être obtenus au moyen de panneaux mobiles basculant autour d'un axe horizontal. Avec le châssis 121 décrit ci-dessus, le montage du panneau sur un axe horizontal porté par un montant 113 ne présente aucune difficulté.

Les fig. 16 à 18 concernent un panneau 149 de revêtement de façade, comprenant une plaque extérieure rectangulaire 150 et un châssis métallique 151 qui comprend quatre pièces d'angle 152 reliées deux à deux par des éléments de traction, à savoir deux tringles horizontales 153 et deux tringles verticales 154 en acier, de préférence inoxydable. Les tringles 153 et 154 sont similaires à celles des exemples précédents, leurs extrémités étant filetées pour porter des écrous 155. Dans certaines applications, elles peuvent être pourvues d'une gaine protectrice ou décorative 156, par exemple en matière synthétique. Chaque pièce d'angle 152 comporte un dos plat 158 s'appuyant contre le dos de la plaque 150, une aile horizontale 159 et une aile horizontale 160 formant des rebords qui recouvrent les bords correspondants de l'angle de la plaque 150, et des rebors en équerre 161 et 162 disposés à l'avant des ailes 159 et 160 et s'accrochant sur la surface extérieure 163 de la plaque 150. De préférence, une feuille en élastomère 164 est interposée entre la plaque 150 et les surfaces correspondantes de la pièce d'angle 152. A l'arrière, le dos 158 de la pièce d'angle porte une nervure verticale ayant une âme plate 165 et une partie tubulaire 166.

L'âme 165 est traversée par la tringle horizontale 153, dont l'écrou 155 est appuyé contre l'âme, tandis que la partie tubulaire 166 reçoit la tringle verticale 154 et sert aussi d'appui pour son écrou. Avec un tel montage, les bords horizontaux et verticaux de la plaque 150 peuvent être entièrement libres de tout élément structurel, en dehors des angles du panneau. Ils peuvent être disposés très près des bords libres des panneaux adjacents, pour former un revêtement de façade d'apparence continue. De plus, il est facile d'obturer le petit intervalle entre deux panneaux au moyen d'un joint compressible préfabriqué. Un autre avantage du châssis 151 est que l'on peut renoncer à tailler les bords de la plaque 150 en biseau, car le châssis n'apparaît extérieurement que par les rebords 161, 162 dans les angles du panneau. S'il le faut, on peut prévoir des rebords obliques et tailler les bords de la plaque en biseau uniquement dans la zone des angles.

La plaque extérieure 150 peut être de n'importe quelle nature, pourvu qu'elle soit rigide. Dans cet exemple, il s'agit d'un double vitrage isolant tel qu'on en utilise pour les fenêtres, composé de deux plaques de verre 167 et 168 espacées l'une de l'autre et liées sur leur pourtour par un joint 169 en matière synthétique. Ce type de plaque est aussi utilisable avec les châssis 11, 71, 121 décrits précédemment.

La fig. 19 montre un mode de fixation avantageux du panneau 149 sur des profilés verticaux 170 d'une structure de façade, au moyen de supports 172 engagés sur des tringles verticales 154. Chaque support 172 est une pièce profilée en métal léger ou en acier, ayant une partie tubulaire 173 engagée sur la tringle 154 et une aile 174, plate ou profilée, fixée au montant 170 au moyen de boulons 175. Il suffit de quatre supports 172 pour fixer rigidement le panneau 149 sur la structure, son poids étant supporté par appui des deux pièces d'angle supérieures sur les supports 172 supérieurs. On peut également monter le panneau de manière pivotante autour d'une des tringles verticales 154, formant ainsi un axe de charnière, si l'on prévoit des supports appropriés pour l'autre extrémité du panneau. Bien d'autres types de fixation d'un tel panneau peuvent être envisagés, notamment à l'aide d'éléments protubérants au dos de chaque pièce d'angle 152.

Les fig. 20 et 21 montrent différentes variantes de panneaux analogues au panneau 149, mais dont les châssis ont des éléments de traction conçus différemment. Dans le cas de la fig. 20, la plaque 150 est portée par quatre pièces d'angle 172 qui sont tirées les unes vers les autres au moyen d'un ou plusieurs câbles en acier 173 passant sur des protubérances arrondies 174 du dos de chaque pièce d'angle. De cette manière, le châssis métallique est presque invisible le long des bords de la plaque 150. Les organes de fixation du panneau peuvent être prévus sur les protubérances 174 ou à côté d'elles.

Dans l'exemple de la fig. 21, quatre pièces d'angle 176, pourvues chacune d'un organe de fixation 177 pour le montage du panneau sur la structure de façade, sont serrées sur la plaque 150 uniquement au moyen de deux tringles diagonales en acier 178. Cette solution est utilisable notamment dans un panneau de revêtement opaque.

Bien d'autres formes de réalisation et de montage de panneaux préfabriqués selon la présente invention peuvent être prévues en fonction des applications particulières. Un avantage important d'une façade construite de cette manière est que les panneaux formant la surface extérieure de la façade ne sont séparés par aucun élément constructif saillant ou simplement apparent à l'extérieur. En effet, ces panneaux sont séparés uniquement par les joints creux 4, 5, 65, 66, c'est-à-dire des intervalles vides qui sont assez étroits pour être mal éclairés de l'extérieur et donc pour apparaître comme des zones minces et sombres dont on ne peut pas voir le fond. Les rebords obliques des châssis métalliques peuvent être colorés comme les plaques qu'ils supportent, ou être cachés par des profilés en matière synthétique pouvant avoir par exemple une couleur sombre, si bien que de l'extérieur de la façade on ne voit pratiquement que les plaques extérieures et des lignes sombres formées par les joints creux. En plus de l'effet esthétique, une façade revêtue de tels panneaux est aussi avantageuse au point de vue de l'entretien et de la résistance aux intempéries, la structure étant entièrement recouverte par les plaques extérieures des panneaux. En outre, ces plaques forment une peau quasi continue qui permet aussi une ventilation de la façade derrière cette peau.

## Revendications

1. Panneau de revêtement ou de fenêtre destiné à former un élément préfabriqué de la surface extérieure d'une façade d'un bâtiment et comportant au moins une plaque extérieure rectangulaire (10, 70, 100) notamment en verre, en pierre, en fibrociment, en matière synthétique ou similaire, et un châssis métallique (11, 71, 121, 151) portant ladite plaque extérieure et pourvu de moyens pour sa fixation à une structure de façade ou à une fenêtre, ce châssis comportant des rebords métalliques accrochés à au moins deux bords opposés de la plaque exterieure, au moins une paire d'éléments de support (12, 72, 73, 137, 152, 172, 176), pourvus desdits rebords (22, 74, 104, 159, 160) et disposés sur deux bords opposés de la plaque extérieure, caractérisé en ce que le châssis métallique comporte des éléments de traction (13, 76, 138, 153, 173, 178) reliant les deux éléments de support de chaque paire de manière à les tirer l'un vers l'autre et à serrer la plaque extérieure entre lesdits rebords.

2. Panneau selon la revendication 1, caractérisé en ce que chacun des éléments de traction comporte une tringle en acier (13, 76, 138, 153, 154, 178).

3. Panneau selon la revendication 2, caractérisé en ce que ladite tringle a des extrémités filetées (27, 77) disposées à travers des trous transversaux desdits éléments de support et pourvues d'écrous de serrage (28, 78, 155).

4. Panneau selon la revendication 1, caractérisé en ce que lesdits éléments de traction comportent au moins un câble en acier (173).

5. Panneau selon la revendication 1, caractérisé en ce que les éléments de support d'un panneau comprennent deux profilés métalliques (12, 72, 137), disposés le long de deux premiers nords opposés de la plaque extérieure, et au moins deux éléments de traction (13, 76, 138) disposés parallèlement aux deux autres bords de la plaque extérieure, ces deux autres bords (14, 15) étant libres de tout élément de châssis en dehors de la zone des angles de la plaque.

6. Panneau selon la revendication 5, caractérisé en ce que chacun des éléments de support (12) comporte, à au moins une extrémité dudit profilé, un arrêt transversal (30) appuyé contre le bord (14) de la plaque qui est perpendiculaire audit profilé.

7. Panneau selon la revendication 1, caractérisé en ce que les éléments de support d'un panneau comprennent quatre pièces d'angle (152, 172, 176) reliées deux à deux par les éléments de traction (153, 154, 173, 178) et ayant chacune deux desdits rebords (159, 160), perpendiculaires l'un à l'autre, pour s'accrocher à un angle de la plaque extérieure (150), et en ce que les quatre bords de ladite plaque sont libres de tout élément de châssis entre les pièces d'angle.

8. Panneau selon la revendication 1, caractérisé en ce que ladite plaque extérieure (150) est un double vitrage isolant.

9. Panneau selon la revendication 1, caractérisé en ce que ladite plaque extérieure (100) est en verre feuilleté.

10. Panneau selon la revendication 1, caractérisé en ce que l'un (72) des éléments de ladite paire d'éléments de support est pourvu de charnières (85) agencées pour supporter le panneau (62) et lui permettre de pivoter, l'autre élément (73) de la paire étant pourvu de moyens de verrouillage (88) pour bloquer sélectivement le pivotement du panneau.

11. Façade de bâtiment, comportant une structure de façade et un revêtement extérieur comprenant des panneaux selon la revendication 1 qui sont montés sur cette structure.

12. Façade selon la revendication 11, caractérisée en ce que lesdits éléments de support (12, 72, 73, 137, 152) du châssis métallique d'un panneau sont accrochés par leurs rebords au moins aux deux bords verticaux opposés de la plaque extérieure (10, 70, 100, 120, 150) du panneau et sont reliés par des éléments de traction (13, 76, 138, 153) disposés horizontalement, les bords horizontaux de ladite plaque étant libres de tout élément de châssis en dehors de la zone des angles de la plaque.

13. Façade selon la revendication 12, caractérisée en ce que lesdits moyens pour la fixation d'un panneau comprennent des supports (33) fixés à ladite structure et pourvus de crochets (34) dirigés vers le haut, dans lesquels sont engagés les éléments de traction (13) du châssis du panneau.

14. Façade selon la revendication 12, caractérisée en ce que ladite structure comporte une paroi pourvue d'au moins une fenêtre (63, 115), en ce que ledit revêtement extérieur est composé de panneaux (61, 62, 118, 119) à plaques de verre, et en ce que ces plaques forment un écran vertical (117) s'étendant devant ladite paroi et la fenêtre, à distance de celles-ci, de façon à ménager un intervalle de ventilation (122) entre elles et l'écran.

15. Façade selon la revendication 14, caractérisée en ce que ladite fenêtre (63) comporte un cadre dormant et un châssis ouvrant à axe de pivotement vertical, et en ce que l'un (62) des panneaux du revêtement extérieur, situé devant la fenêtre, est supporté par le châssis ouvrant (82) de la fenêtre de manière à pouvoir pivoter avec lui vers l'intérieur du bâtiment.

16. Façade selon la revendication 15, caractérisée en ce que l'un desdits éléments de support (72) du châssis dudit panneau (62) est'pourvu de charnières (85) à axe vertical, en ce que les moyens pour la fixation du panneau (62) comportent des pattes métalliques (86) supportant lesdites charnières et fixées au châssis ouvrant (82) de la fenêtre, et en ce que, dans la zone desdites charnières, le panneau (62) s'étend devant le cadre dormant (83) de la fenêtre de manière à le masquer.

17. Façade selon la revendication 16, caractérisée en ce que lesdites pattes métalliques (86) sont coudées de façon à ménager, entre la fenêtre et le panneau, un intervalle (90) formant un logement pour un store (91).

18. Façade selon la revendication 14, caractérisée en ce que l'un (119) des panneaux du revêtement extérieur, situé devant la fenêtre (115), est monté sur ladite structure de manière mobile par rapport à des panneaux adjacents (118) situés au-dessous et au-dessus de lui, ce panneau (119) étant mobile entre une première position où sa plaque de verre (120) se trouve dans un même plan vertical que celles des panneaux adjacents, et au moins une seconde position où au moins le bord inférieur (131) de ladite plaque est éloigné dudit plan vertical et laisse un passage pour l'air entre l'intervalle de ventilation (122) et l'air extérieur, et en ce que ledit panneau est couplé à un moyen de commande manuel ou motorisé (128, 142-146).

19. Façade selon la revendication 18, caractérisée en ce que ledit panneau mobile (119) est mobile dans la direction horizontale, perpendiculaire à la façade, en restant parallèle à lui-même.

20. Façade selon la revendication 18, caractérisée en ce que ledit panneau mobile (119) est couplé à un élément mobile (130) d'un déflecteur disposé le long d'un bord inférieur de la fenêtre, et en ce que, dans ladite seconde position du panneau mobile, le déflecteur s'étend au-dessus de l'intervalle de ventilation (122) de façon à dévier vers l'extérieur un courant d'air montant dans ledit intervalle.

## Patentansprüche

1. Paneel für eine Verkleidung oder ein Fenster zur Gestaltung eines vorgefertigten Elements für die Außenseite einer Fassade eines Gebäudes, mit mindestens einer rechteckigen Außenplatte (10, 70, 100) insbesondere aus Glas, aus Stein, aus Asbestzement, aus synthetischem Werkstoff oder etwas Ähnlichem, und einem Metallgestell (11, 71, 121, 151), das diese Außenplatte trägt und mit Einrichtungen zu deren Befestigung an einer Fassadenstruktur oder an einem Fenster versehen ist, wobei dieses Gestell Metallanschläge aufweist, die an mindestens zwei gegenüberliegenden Rändern der Außenplatte eingehängt sind, sowie mindestens ein Paar Halteelemente (12, 72, 73, 137, 152, 172, 176), versehen mit den genannten Anschlägen (22, 74, 104, 159, 160) und an zwei gegenüberliegenden Rändern der Außenplatte angeordnet, dadurch gekennzeichnet, daß das Metallgestell Spannelemente (13, 76, 138, 153, 173, 178) aufweist, welche die zwei Halteelemente jedes Paares so verbinden, daß sie letztere gegeneinander ziehen und so die Außenplatte zwischen den genannten Anschlägen einspannen.

2. Paneel nach Anspruch 1, dadurch gekennzeichnet, daß jedes der Spannelemente eine Stahlstange (13, 76, 138, 153, 154, 178) aufweist.

3. Paneel nach Anspruch 2, dadurch gekennzeichnet, daß die Stange mit Gewinde versehene Enden (27, 77) hat, die durch Querlöcher der Halteelemente gesteckt und mit Spannmuttern (28, 78, 155) versehen sind.

4. Paneel nach Anspruch 1, dadurch gekennzeichnet, daß die Spannelemente mindestens ein Stahlkabel (173) aufweisen.

5. Paneel nach Anspruch 1, dadurch gekennzeichnet, daß die Halteelemente für ein Paneel zwei Metallprofile (12, 72, 137) aufweisen, die entlang von zwei ersten gegenüberliegenden Rändern der Außenplatte angeordnet sind, sowie mindestens zwei Spannelemente (13, 76, 138), die parallel zu den zwei anderen Rändern der Außenplatte angeordnet sind, wobei diese zwei anderen Ränder (14, 15) außer der Zone an den Ecken der Platte frei von jeglichen Gestellteilen sind.

6. Paneel nach Anspruch 5, dadurch gekennzeichnet, daß jedes der Halteelemente (12) an mindestens einem Ende des Profils einen Queranschlag (30) aufweist, der sich am Rand (14) der Platte abstützt und senkrecht zu dem Profil steht.

7. Paneel nach Anspruch 1, dadurch gekennzeichnet, daß die Halteelemente für ein Paneel vier jeweils zu zweien durch Spannelemente (153, 154, 173, 178) verbundene Winkelstücke (152, 172, 176) aufweisen, wovon jedes zwei senkrecht zueinanderstehende Anschläge (159, 160) hat, damit es sich an einer Ecke der Außenplatte (150) einhängen läßt, und daß die vier Ränder der Platte zwischen den Winkelstücken frei von jeglichem Gestellteil sind.

8. Paneel nach Anspruch 1, dadurch gekennzeichnet, daß die Außenplatte (150) eine Isolierdoppelverglasung ist.

9. Paneel nach Anspruch 1, dadurch gekennzeichnet, daß die Außenplatte (100) aus Verbundglas ist.

10. Paneel nach Anspruch 1, dadurch gekennzeichnet, daß eines (72) der Elemente des Halteelementpaares mit Scharnieren (85) versehen ist, die dazu dienen, das Paneel (62) zu tragen und ihm eine Schwenkbewegung zu ermöglichen, wobei das andere Element (73) des Paares mit Verriegelungseinrichtungen (88) versehen ist, um die Schwenkbewegung des Paneels selektiv blockieren zu können.

11. Gebäudefassade mit einer Fassadenstruktur und einer Außenverkleidung, welche Platten nach Anspruch 1 aufweist, die auf dieser Struktur angebracht sind.

12. Fassade nach Anspruch 11, dadurch gekennzeichnet, daß die Halteelemente (12, 72, 73, 137, 152) des Metallgestells für ein Paneel mit ihren Anschlägen, an mindestens zwei vertikalen, einander gegenüberliegenden Rändern der Außenplatte (10, 70, 100, 120, 150) des Paneels eingehängt und durch horizontal angeordnete Zugelemente (13, 76, 138, 153) verbunden sind, wobei die horizontalen Ränder der Platte außer der Zone an den Ecken der Platte frei von jeglichen Gestellteilen sind.

13. Fassade nach Anspruch 12, dadurch gekennzeichnet, daß die Einrichtungen zur Befestigung eines Paneels Halterungen (33) aufweisen, die an der genannten Struktur angebracht und mit nach oben gerichteten Haken (34) versehen sind, in welche die Zugelemente (13) des Paneelgestells eingelegt sind.

14. Fassade nach Anspruch 12, dadurch gekennzeichnet, daß die genannte Struktur eine mit mindestens einem Fenster (63, 115) versehene Wand aufweist, daß die Außenverkleidung aus Glasplattenpaneelen (61, 62, 118, 119) zusammengesetzt ist und daß diese Platten eine vertikale Abschirmung (117) bilden, die sich vor der Wand und dem Fenster in einem gewissen Abstand zu letzteren befindet, so daß sich zwischen ihnen und der Abschirmung ein Ventilationszwischenraum (122) ausbildet.

15. Fassade nach Anspruch 14, dadurch gekennzeichnet, daß das Fenster (63) einen feststehenden Rahmen und einen zu öffnenden Flügel mit vertikaler Schwenkachse aufweist, und daß dasjenige (62) der Paneele der Außenverkleidung, welches sich vor dem Fenster befindet, von dem zu öffnenden Flügel (82) des Fensters getragen ist, so daß es mit ihm in das Gebäude hineinschwenken kann.

16. Fassade nach Anspruch 15, dadurch gekennzeichnet, daß eines der Halteelemente (72) des Gestells für das Paneel (62) Scharniere (85) mit vertikaler Achse hat, daß die Einrichtungen zur Befestigung des Paneels (62) Metallaschen (86) aufweisen, welche diese Scharniere halten und die am Flügel (82) des Fensters befestigt sind, und daß sich das Paneel (62) im Bereich der Scharniere vor dem Fensterrahmen (83) erstreckt, um ihn abzudecken.

17. Fassade nach Anspruch 16, dadurch gekennzeichnet, daß die Metallaschen (86) so abgewinkelt sind, daß zwischen dem Fenster und dem Paneel ein Abstand (90) entsteht, der einen Unterbringungsraum für eine Markise (91) schafft.

18. Fassade nach Anspruch 14, dadurch gekennzeichnet, daß dasjenige (119) der Paneele der Außenverkleidung, welches sich vor dem Fenster (115) befindet, an der genannten Struktur beweglich so befestigt ist, daß dieses Paneel (119) bezüglich der Paneele (118), die oberhalb und unterhalb von ihm benachbart sind, bewegbar ist zwischen einer ersten Stellung, bei welcher sich seine Glasplatte (120) in ein und derselben vertikalen Fläche befindet wie diejenige der benachbarten Paneele, und mindestens einer zweiten Stellung, bei welcher mindestens der untere Rand (131) der Platte von der genannten vertikalen Fläche absteht und so einen Durchgang für Luft zwischen dem Ventilationszwischenraum (122) und der Außenluft freiläßt, und daß dieses Paneel mit einer Einrichtung zur manuellen oder motorisierten Betätigung (128, 142 bis 146) verbunden ist.

19. Fassade nach Anspruch 18, dadurch gekennzeichnet, daß das bewegbare Paneel (119) in der horizontalen Richtung, senkrecht zur Fassade und parallel zu sich selbst bleibend beweglich ist.

20. Fassade nach Anspruch 18, dadurch gekennzeichnet, daß das bewegbare Paneel (119) mit einem entlang eines unteren Randes des Fensters vorgesehenen bewegbaren Element (130) eines Ablenkers verbunden ist, und daß sich der Ablenker in der zweiten Stellung des bewegbaren Paneels über dem Ventilationszwischenraum (122) erstreckt, so daß er einen in dem Zwischenraum aufsteigenden Luftstrom nach außen ablenkt.

## Claims

1. Facing or window panel designed to form a prefabricated element of the exterior facade surface of a building and comprising at least one rectangular exterior plate (10, 70, 100), especially made of glass, stone, fibro-cement, synthetic material or the like, and a metal frame (11, 71, 121, 151) supporting the said exterior plate and provided with means to attach it to a facade structure or to a window, said frame comprising metal rims hooked onto at least two opposing edges of the exterior plate, at least one pair of support elements (12, 72, 73, 137, 152, 172, 176) having such rims (22, 74, 104, 159, 160) and disposed on two opposing edges of the exterior plate, characterized in that the metal frame comprises traction elements (13, 76, 138, 153, 173, 178) connecting the two support elements of each pair so as to pull them toward each other and grip the exterior plate between said rims.

2. Panel according to claim 1, characterized in that each of the traction elements comprises a steel rod (13, 76, 138, 153, 154, 178).

3. Panel according to claim 2, characterized in that the said rod has threaded extremities (27, 77) disposed through transverse holes in said support elements and provided with clamping screws (28, 78, 155).

4. Panel according to claim 1, characterized in that the said traction elements comprise at least one steel cable (173).

5. Panel according to claim 1, characterized in that the panel support elements comprise two metal profiled elements (12, 72, 137) disposed along two first opposing edges of the exterior plate, and at least two traction elements (13, 76, 138) disposed in parallel to two other edges of the exterior plate, these two other edges (14, 15) being unattached to any frame element outside the area of the plate angles.

6. Panel according to claim 5, characterized in that each one of the support elements (12) comprises, at at least one extremity of the said profiled element, a transverse stop (30) abutting the edge (14) of the plate which is perpendicular to the said profiled element.

7. Panel according to claim 1, characterized in that the panel support elements comprise four angled pieces (152, 172, 176) connected in twos by the traction elements (153, 154, 173, 178) and each having two of the said edges (159, 160) perpendicular to each other for hooking onto an angle of the exterior plate (150), and in that the four edges of the said plate are unattached to any frame element between the angled pieces.

8. Panel according to claim 1, characterized in that the said exterior plate (150) is a double glazed insulating plate.

9. Panel according to claim 1, characterized in that the said exterior plats (100) is made of plate glass.

10. Panel according to claim 1, characterized in that one of the elements (72) of the said pair of support elements is provided with hinges (85) disposed to support the panel (62) and allow it to pivot, the other element (73) of the pair being provided with locking means (88) to selectively block the panel from pivoting.

11. Building facade comprising a facade structure and an exterior facing consisting of panels according to claim 1 which are attached to said structure,

12. Facade according to claim 11, characterized in that the said support elements (12, 72, 73, 137, 152) of the metal frame of a panel are hooked by their edges to at least two vertical opposing edges of the exterior plate (10, 70, 100, 120, 150) of the panel and are connected by horizontally disposed traction elements (13, 76, 138, 153), the horizontal edges of said plate being unattached to any frame element outside of the area of the plate corners.

13. Facade according to claim 12, characterized in that the said means for panel attachment comprises supports (33) attached to said structure and equipped with upwardly facing hooks (34) in which the traction elements (13) of the panel engage.

14. Facade according to claim 12, characterized in that the said structure comprises a wall having at least one window (63, 115), in that the said exterior facing is composed of panels (61, 62, 118, 119) of plates of glass, and in that these plates form a vertical screen (117) extending in front of the said wall and the window, at a distance from them, so as to form a ventilation space (122) between them and the screen.

15. Facade according to claim 14, characterized in that the said window (63) comprises a non-working frame and an opening frame on a vertical axis, and in that one (62) of the exterior facing panels, situated in front of the window, is supported by the opening frame (82) of the window so as to be able to pivot with it toward the inside of the building.

16. Facade according to claim 15, characterized in that one of the said support elements (72) of the frame of said panel (62) is provided with hinges (85) with vertical axes, in that the means for attaching panel (62) comprise metal clamps (86) supporting said hinges and affixed to the opening frame (82) of the window, and in that, in the area of said hinges, the panel (62) extends in front of the non-working frame (83) of the window so as to hide it.

17. Facade according to claim 16, characterized in that the said metal clamps (86) are angled so as to form, between the window and the panel, a space (90) forming a housing for an awning (91).

18. Facade according to claim 14, characterized in that one (119) of the exterior facing panels, situated in front of the window (115) is movably attached to said structure in relation to the adjacent panels (118) situated above and below it, said panel (119) being movable between a first position where its glass plate (120) is in the same vertical plane as those of the adjacent panels, and at least one second position where at least the lower edge (131) of said plate is distanced from said vertical plane and leaves an air passageway between the ventilation space (122) and the outside air, and in that said panel is connected to a manual or motorized control means (128, 142-146).

19. Facade according to claim 18, characterized in that said movable panel (119) is movable in the horizontal direction, perpendicular to the facade, while remaining parallel to itself.

20. Facade according to claim 18, characterized in that the said movable panel (119) is connected to a movable element (130) of a deflector disposed along one lower edge of the window, and in that, when the movable panel is in said second position, the deflector extends above the ventilation space (122) so as to deflect a current of air rising in said interval outside.
